# FASCICULE DE BREVET EUROPEEN

(11) **EP 0 117 371 B1**
(45) Date de publication et mention de la délivrance du brevet: **29.04.1987**
(21) Numéro de dépôt: 83400366.7
(22) Date de dépôt: 22.02.1983
(51) Int. Cl.: C25B 3/04

(54) **Procédé de préparation d'acides aminobenzoiques à partir des nitrotoluènes correspondants**
Verfahren zur Herstellung von Aminobenzoesäuren aus entsprechenden Nitrotoluolen
Process for the production of aminobenzoic acids from corresponding nitrotoluenes

(43) Date de publication de la demande: 05.09.1984
(73) Titulaire: ELECTRICITE DE FRANCE Service National, 75008 Paris (FR)
(72) Inventeur: Chaussard, Jacques, F-75015 Paris (FR); Lahitte, Claude, F-75015 Paris (FR)
(74) Mandataire: Martin, Jean-Jacques

## Description

La présente invention concerne un procédé nouveau pour préparer les acides aminobenzoiques, et en particulier l'acide para-aminobenzoique, par oxydation de nitrotoluènes, suivie de réduction électrochimique des acides nitrobenzoïques obtenus.

Ce procédé, permettant de préparer divers acides aminobenzoïques, peut être illustré par le schéma réactionnel suivant: où: n représente un nombre entier égal à 1, 2 ou 3, et la liaison pénétrante dans le cycle benzénique représente une possibilité de substitution de ce dernier en position ortho, méta et/ou para, le cycle benzénique pouvant également porter d'autres substituants demeurant inchangés au cours de la réaction.

Les acides aminobenzoîques, obtenus conformément au procédé de la présente invention, sont des produits chimiques principalement utilisés dans l'industrie pharmaceutique et dans l'industrie des colorants.

L'oxydation du nitrotoluène en acide nitrobenzoîque par un agent chimique oxydant (acide nitrique, permanganate, acide chromique, oxygène), puis réduction de l'acide nitrobenzoique ainsi obtenu en acide aminobenzoîque par l'hydrogène, par les métaux ou par électrolyse constituent un procédé de préparation de ces composés bien connu dans la technique antérieure.

L'oxydation des nitrotoluènes par des solutions sulfochromiques est connue depuis fort longtemps (voir par exemple: KAMM, MATTHEWS, Org. Syn. 2, 53 (1922); KASTENS, KAPLAN, Ind. Eng. Chem. 42, 402 (1950); Vogel's textbook of practical organic chemistry - édité par LONGMAN (1978) p. 819).

Cependant, l'acide chromique est un réactif coûteux et particulièrement toxique que l'on préfère remplacer dans l'industrie par l'oxygène en présence d'un catalyseur ou par l'acide nitrique.

La régénération électrochimique de solutions sulfochromiques ayant servi à des oxydations de produits organiques est une réaction industrielle fort ancienne (voir par exemple les brevets allemand n° 103.860 et américain n° 2.450.858). Elle permet d'éviter les problèmes de coût et de toxicité des sels de chrome en les recyclant intégralement.

Quant à la réduction électrochimique des acides nitrobenzoiques, elle permet d'obtenir d'excellents rendements (voir par exemple: N.A. Izgaryshev, M. Ya. Fioshin - Doklady. Akad. Nauk. SSSR, 90, 169-90 (1953);

J. Phillips, A. Lowy, Trans. Electrochem. Soc. 71, 494 (1937); brevet indien 145096 (1976).

Une telle réduction électrochimique présente également des avantages sur les méthodes classiques:
- la réduction par le fer en milieu acide, qui donne un produit mêlé à des oxydes de fer,
- l'hydrogénation catalytique, qui nécessite des conditions de pH assez précises et donne un produit mêlé avec du catalyseur.

L'électrochimie ne présente pas ces inconvénients: le sulfate d'acide aminobenzoïque pur peut être récupéré par simple filtration après électrolyse.

La présente invention se rapporte à un procédé de préparation d'acides aminobenzoïques, du type comprenant une première étape d'oxydation de nitrotoluènes en acides nitrobenzoiques, suivie d'une seconde étape de réduction électrochimique desdits acides nitrobenzoïques, caractérisé en ce que l'agent oxydant utilisé pour la mise en oeuvre de la première étape est une solution sulfochromique qui est régénérée à l'anode d'un électrolyseur assurant simultanément la réduction électrochimique de la seconde étape, ladite seconde étape de réduction électrochimique étant menée dans un électrolyseur dont les compartiments anodique et cathodique sont séparés par une membrane.

L'intérêt de réunir dans le même électrolyseur les deux réactions, régénération de l'acide chromique et réduction de l'acide nitrobenzoïque est parfaitement clair. En effet, par rapport à ces réactions effectuées dans deux électrolyseurs distincts:
- l'investissement dû à l'électrolyse est diminué de moitié (une seule installation au lieu de deux), et
- l'énergie nécessaire pour conduire les deux réactions est diminuée de plus de la moitié, la tension de J'électrolyse commune étant légèrement inférieure à chacune des tensions d'électrolyses séparées.

D'autres caractéristiques et avantages du procédé, objet de la présente invention, apparaîtront à la lecture de la description détaillée faite ci-après, notamment en référence à la figure annexée, représentant le schéma de principe dudit procédé.

La réaction chimique d'oxydation du nitrotoluène par l'acide sulfochromique, peut être conduite de deux façons, suivant la réactivité du nitrotoluène:
1) le nitrotoluène est maintenu en émulsion ou en suspension dans la solution sulfochromique provenant de l'électrolyse par une agitation violente. La réaction est d'autant plus rapide que la température est plus élevée et que la solution est plus concentrée en acide sulfurique et en acide chromique.

L'acide nitrobenzoîque, contenant éventuellement du nitrotoluène non transformé est récupéré par filtration après refroidissement.

2) Si le nitrotoluène est trop peu réactif, il est nécessaire de concentrer la solution sulfochromique par évaporation, avant de la mettre en présence du nitrotoluène. Après réaction, le milieu réactionnel est étendu d'eau glacée jusqu'à une concentration en chrome inférieure à 2,5 atomegrammes par litre et une concentration en acide sulfurique inférieure à 50 % en poids, puis filtré.

La solution sulfochromique utilisée pour assurer l'oxydation des nitrotoluènes peut par exemple être avantageusement constituée par une solution aqueuse de 3 à 20 % en poids d'oxyde chromique et 10 à 95 % en poids d'acide sulfurique pouvant contenir du sulfate de chrome, et éventuellement d'autres additifs.

Après séparation éventuelle du nitrotoluène résiduel, l'acide nitrobenzoique est introduit dans le compartiment cathodique 19 de l'électrolyseur sous forme de suspension dans de l'acide sulfurique de concentration 5 à 40 % en poids (contenant éventuellement des sels métalliques servant de catalyseurs), alors que la solution sulfochromique "usée" est introduite dans le compartiment anodique ^{s}.

Le procédé électrochimique peut par exemple être avantageusement mis en oeuvre dans une cellule d'électrolyse dont les électrodes sont des plaques de plomb, et le diaphragme qui les sépare, une membrane échangeuse de cations. Cette membrane est choisie en fonction de sa résistance chimique et de sa sélectivité: elle doit résister à l'action corrosive du mélange sulfochromique et ne se laisser traverser, sous l'action d'un courant électrique, que par les ions hydrogène.

Une circulation des solutions anodique et cathodique entre les électrodes et le diaphragme permet de créer une agitation suffisante au voisinage des électrodes pour le bon déroulement des réactions électrochimiques. La température est maintenue entre 20 et 100°C et de préférence entre 50 et 80°C, la densité de courant entre 3 et 15 A/dm2. La tension d'électrolyse est généralement comprise entre 3 et 5 V.

La quantité de courant théoriquement nécessaire pour réduire une mole de produit mono-nitré à la cathode permet de fabriquer, à l'anode, une quantité d'acide chromique correspondant à l'oxydation d'une mole de nitrotoluène (il faut 6 électrons pour réduire une fonction nitrée et 6 électrons pour oxyder une 'fonction méthyle).

Cependant, le rendement de la réaction anodique est voisin de 50 %, et donc:
- dans le cas d'un mono-nitrotoluène, on fabriquera pendant l'électrolyse trois moles d'hydrogène par mole d'acide mono-nitrobenzoique,
- dans le cas d'un poly-nitrotoluène, on fabriquera très peu d'hydrogène pendant la réaction, mais on fabriquera de l'oxygène à l'anode.

Après l'électrolyse, c'est-à-dire quand le catholyte ne contient plus de produit nitré et quand la solution chromique a atteint la concentration désirée, le catholyte est refroidi et filtré. Le précipité est l'acide aminobenzoïque sous forme de sulfate. Le filtrat est réacidifié avec de l'acide sulfurique concentré pour compenser le départ d'acide lié à l'amine. Il pourra de nouveau servir de catholyte.

La solution anodique servira à une nouvelle-oxydation de nitrotoluène.

Ces différentes étapes élémentaires du procédé de l'invention sont clairement illustrées sur le schéma de principe annexé à la présente description.

On mentionnera ci-après quelques exemples non limitatifs de mise en oeuvre du procédé selon l'invention.

### Exemple 1

### Oxydation chimique:

A 400 g d'une solution chromique provenant de la régénération électrochimique des eaux résiduelles d'une expérience précédente, et contenant 30 % d'acide sulfurique, 7,9 % de trioxyde de chrome et 3 % de sulfate de chrome, on ajoute 24 g de paranitrotoluène.

La solution est agitée à 80°C pendant 46 heures. Après refroidissement, les produits organiques sont filtrés. Le filtrat est dosé et contient 31 % d'acide sulfurique, 2 % de trioxyde de chrome et 11,3 % de sulfate de chrome.

### Séparation des produits:

Le solide est mis en suspension dans 500 ml d'eau que l'on basifie à pH 13 par ajout progressif de soude. Le mélange est filtré.

Le précipité, contenant 8,5 g de nitrotoluène non transformé et 1,7 g d'hydroxyde chromeux (provenant d'une filtration insuffisante) sera recyclé dans l'expérience suivante.

Le filtrat contenant le sel de sodium de l'acide nitrobenzoîque est acidifié à pH 1 puis filtré. On récupère ainsi 16,2 g d'acide para-nitrobenzoîque, ce qui correspond à un rendement de 85 % par rapport au para- nitrotoluène consommé et de 82 % par rapport à l'acide chromique consommé.

Electrolyse:
La réaction est menée dans un électrolyseur constitué de deux feuilles de plomb parallèles séparées par une membrane échangeuse de cations. Une pompe permet la circulation des électrolytes entre chacune des électrodes et la membrane.

Dans le compartiment anodique circule la solution sulfochromique ayant servi à oxyder le nitrotoluène.

La solution cathodique est une suspension des 16,2 g d'acide nitrobenzoïque obtenus précédemment dans 500 g d'une solution ayant déjà servi de catholyte lors d'une expérience précédente et contenant 125 g d'acide sulfurique et 15 g de sulfate de titanyle.

La température est maintenue à 60°C, la densité du courant à 10 A/dm2. La tension d'électrolyse est voisine de 4 V.

Quand deux fois la quantité d'électricité nécessaire à la réduction de l'acide nitrobenzoïque ont traversé l'électrolyseur, on refroidit le catholyte avant de le filtrer.

On obtient ainsi 14,8 g de sulfate d'acide para aminobenzoïque (rendement en masse 82 %). L'acide para-aminobenzoïque peut être récupéré en basifiant une suspension aqueuse du sulfate à pH 4.

La solution de sel de titane sera réutilisée dans les réductions ultérieures après ajout de 4 g d'acide sulfurique concentré.

La solution anodique contient 6,7 % d'acide chromique et peut resservir à d'autres oxydations (rendement en courant 48 %).

### Exemple 2

### Oxydation chimique:

Le mode opératoire est le même que dans l'exemple 1. La solution chromique employée est la solution régénérée dans l'exemple 1. On lui ajoute 13 g de para-nitrotoluène et le mélange de nitrotoluène et d'hydroxyde chromeux récupéré à la fin de la réaction chimique de l'exemple 1.

On obtient 12,7 g d'acide nitrobenzoïque, ce qui représente un rendement de 80 % par rapport au nitrotoluène consommé et de 81 % par rapport à l'acide chromique consommé.

Electrolyse:
Le mode opératoire est le même que dans l'exemple 1.

On utilise 2,5 fois la quantité d'électricité nécessaire pour réduire l'acide nitrobenzoïque.

La concentration de la solution chromique passe de 2,01 % à 5,81 %, soit un rendement en courant de 40 %.

On obtient 12 g de sulfate d'acide para-aminobenzoïque, soit un rendement de 85 % par rapport à l'acide nitrobenzoïque.

### Exemple 3

### Oxydation chimique:

1000 g d'une solution chromique contenant 4,6 % d'acide chromique et 25 % d'acide sulfurique provenant d'une régénération antérieure sont évaporés jusqu'à un poids de 500 g.

Après réaction avec 30,1 g de para-nitrotoluène pendant 10 heures à 95° C, le milieu réactionnel est étendu de 380 g d'eau puis filtré.

Le mode opératoire est ensuite identique à celui de l'exemple 1.

On obtient 35 g d'acide nitrobenzoïque et on récupère 0,5 g de nitrotoluène non transformé.

La solution chromique contient 0,3 % d'acide chromique.

Le rendement est donc 97 % par rapport au nitrotoluène et 96 % par rapport à l'acide chromique.

Electrolyse:
Le mode opératoire est identique à celui de l'exemple 1. Au catholyte est ajouté 0,5 % de sulfate de cuivre, ce qui a pour effet d'abaisser la tension d'électrolyse à 3,3 V.

On utilise deux fois la quantité d'électricité nécessaire pour réduire l'acide nitrobenzoique.

La concentration de la solution chromique passe de 0,3 % à 5,3 %, soit un rendement en courant de 49 %.

On obtient 32,7 g de sulfate d'acide para-aminobenzoïque, soit un rendement de 84 % par rapport à l'acide nitrobenzoïque.

## Revendications

1. Procédé de préparation d'acides aminobenzoïques du type comprenant une première étape d'oxydation de nitrotoluènes en acides nitrobenzoîques, suivie d'une seconde étape de réduction électrochimique desdits acides nitrobenzoiques, caractérisé en ce que l'agent oxydant utilisé pour la mise en oeuvre de la première étape est une solution sulfochromique qui est régénérée à l'anode d'un électrolyseur assurant simultanément la réduction électrochimique de la seconde étape, ladite seconde étape de réduction électrochimique étant menée dans un électrolyseur dont les compartiments anodique et cathodique sont séparés par une membrane.

2. Procédé selon la revendication 1, caractérisé en ce que ladite solution sulfochromique est une solution aqueuse de 3 à 20 % en poids d'oxyde chromique et de 10 à 95 % en poids d'acide sulfurique pouvant contenir du sulfate de chrome et éventuellement d'autres additifs.

3. Procédé selon l'une des revendications 1 ou 2, caractérisé en ce que l'acide nitrobenzoïque, produit de l'oxydation de la première étape, est séparé de la solution sulfochromique, après réaction, par:
- dilution éventuelle jusqu'à une concentration en chrome inférieure à 2,5 atomegrammes par litre et une concentration en acide sulfurique inférieure à 50 % en poids, puis
- filtration assurant la séparation de l'acide nitrobenzoîque solide et de la solution sulfochromique à régénérer.

4. Procédé selon l'une des revendications 1 à 3, caractérisé en ce que ladite membrane est une membrane échangeuse de cations.

5. Procédé selon l'une des revendications 1 à 4, caractérisé en ce que l'électrode du compartiment anodique de l'électrolyseur est une anode de plomb ou d'oxyde de plomb.

6. Procédé selon l'une des revendications 1 à 5, caractérisé en ce que l'électrolyse est conduite dans ledit électrolyseur à une température comprise entre 20 et 100° C, de préférence entre 50 et 80° C.

7. Procédé selon l'une des revendications 1 à 6, caractérisé en ce que le liquide introduit dans le compartiment cathodique de l'électrolyseur est une suspension d'acide nitrobenzoïque obtenu à l'issue dela première étape, dans une solution aqueuse d'acide sulfurique pouvant contenir de l'acide aminobenzoïque et éventuellement d'autres additifs.

8. Procédé selon l'une des revendications 1 à 7, caractérisé en ce que le catholyte, électrolyte baignant la cathode de l'électrolyseur, contient de 5 à 40 % en poids d'acide sulfurique.

9. Procédé selon l'une des revendications 3 à 8, caractérisé en ce que le liquide introduit dans le compartiment anodique de l'électrolyseur est une solution sulfochromique qui résulte de l'opération de séparation selon la revendication 3.

10. Procédé selon l'une des revendications 1 à 9, caractérisé en ce que l'anolyte, électrolyte baignant l'anode, est concentré après électrolyse, en vue de servir à une nouvelle étape d'oxydation du nitrotoluène.

11. Procédé selon l'une des revendications 1 à 10, caractérisé en ce que l'acide aminobenzoïque est extrait du catholyte, sous forme de sulfate d'acide aminobenzoïque, par filtration.

12. Procédé selon la revendication 11, caractérisé en ce que le filtrat, résultant de l'extraction de l'acide aminobenzoïque à partir du catholyte, est rechargé en acide sulfurique et en acide nitrobenzoïque pour servir à nouveau de catholyte alimentant le compartiment cathodique de l'électrolyseur.

## Patentansprüche

1. Verfahren zun Herstellen von Aminobezoesäuren, durch Oxidation von Nitrotoluolen zu Nitrobenzoesäuren in einer ersten Stufe und elektrochenischer Reduktion dieser Nitrobenzoesäuren in einer anschließenden zweiten Stufe, dadurch gekennzeichnet, daß das zur Durchführung der ersten Stufe benutzte Oxidationsmittel eine Chromschwefelsäurelösung ist, die an der Anode einer Elektrolysevorrichtung regeneriert wird, wobei gleichzeitig die elektrochemische Reduktion der zweiten Stufe sichergestellt wird, und daß die genannte zweite Stufe der elektrochemischen Reduktion in einer Elektrolysiervorrichtung ausgeführt wird, deren Anoden- und Kathodenkammern durch eine Membran getrennt sind.

2. Verfahren nach Anspruch 1,
dadurch gekennzeichnet, daß
die Chromschwefelsäurelösung eine wässrige Lösung von 3 bis 20 Gew.-% Chromoxid und 10 bis 95 Gew.-% Schwefelsäure ist, die Chromsulfat und gegebenenfalls noch andere Zusätze enthalten kann.

3. Verfahren nach einem der Ansprüche 1 oder 2,
dadurch gekennzeichnet, daß
die Nitrobenzoesäure, das Produkt der Oxidation der ersten Stufe, nach der Umsetzung aus der Chromschwefelsäurelösung abgetrennt wird durch:
gegebenenfalls Verdünnen bis zu einer Chromkonzentration von weniger als 2,5 g-Atom/I und einer Schwefelsäurekonzentration von weniger als 50 Gew.-%, gefolgt von
einer Filtration, die die Abtrennung der festen Nitrobenzoesäure von der zu regenerierenden Chromschwefelsäure sicherstellt.

4. Verfahren nach einem der Ansprüche 1 bis 3,
dadurch gekennzeichnet, daß
die genannte Membran eine Kationenaustauschmembran ist.

5. Verfahren nach einem der Ansprüche 1 bis 4,
dadurch gekennzeichnet, daß
die Elektrode der Anodenkammer der Elektrolysevorrichtung eine Blei- oder Bleioxid-Anode ist.

6. Verfahren nach einem der Ansprüche 1 bis 5,
dadurch gekennzeichnet, daß
die Elekrolyse in der genannten Elektrolysevorrichtung bei einer Temperatur von 20 bis 100°C, vorzugsweise von 50 bis 80°C ausgeführt wird.

7. Verfahren nach einem der Ansprüche 1 bis 6,
dadurch gekennzeichnet, daß
die in die Kathodenkammer der Elektrolysevorrichtung eingeführte Flüssigkeit eine in der ersten Stufe erhaltene Suspension von Nitrobenzoesäure in einer wässrigen Schwefelsäurelösung ist, die Aminobenzoesäure und gegebenenfalls andere Zusätze enthalten kann.

8. Verfahren nach einem der Ansprüche 1 bis 7,
dadurch gekennzeichnet, daß
der Katholyt, der die Kathode der Elektrolysevorrichtung bespülende Elektrolyt, 5 bis 40 Gew.-% Schwefelsäure enthält.

9. Verfahren nach einem der Ansprüche 3 bis 8,
dadurch gekennzeichnet, daß
die in die Anodenkammer der Elektrolysevorrichtung eingeführte Flüssigkeit eine Chromschwefelsäurelösung ist, die bei der Abtrennung nach Anspruch 3 anfällt.

10. Verfahren nach einem der Ansprüche 1 bis 9,
dadurch gekennzeichnet, daß
der Anolyt, der die Anode bespülende Elektrolyt, nach der Elektrolyse zur Wiederverwendung in einer neuen Oxidationsstufe von Nitrotoluol konzentriert wird.

11. Verfahren nach einem der Ansprüche 1 bis 10,
dadurch gekennzeichnet, daß
die Aminobenzoesäure in Form des Sulfats der Aminobenzoesäure durch Filtration aus dem Katholyten extrahiert wird.

12. Verfahren nach Anspruch 11,
dadurch gekennzeichnet, daß
das Filtrat, das durch die Extraktion der Aminobenzoesaure aus dem Katholyten erhalten wird, zur Wiederverwendung als Katholyt, der in die Kathodenkammer der Elektrodenvorrichtung eingeleitet wird, mit Schwefelsäure und Nitrobenzoesäure versehen wird.

## Claims

1. Process for the preperation of aminobenzoic acids, of the type comprising a first stage of oxidation of the nitrotoluenes into nitrobenzoic acids, followed by a second stege of electro-chemical reduction of said nitrobenzoic acids, characterised in that the oxidising agent used for carrying out the first stage is a sulphochromic solution which is regenerated at the anode of an electrolyser simulteneously providing the electro-chemical reduction of the second stage, said second stage of electro-chemical reduction being conducted in an electrolyser in which the anodic and cathodic compartments are separated by a membrane.

2. Process according to claim 1, characterised in that said sulphochromic solution is a aqueous solution of 3 - 20 weight % of chromic oxide and of 10 - 95 weight % sulphuric acid able to contain some sulphate of chrome and possibly other additives.

3. Process according to one of claim 1 or 2, characterised in that the nitrobenzoic acid, produced by the oxidation of the first stage, is separated from the sulphochromic solution, after reaction, by:
- dilution possibly up to a concentration of chrome less than 2.5 gramme-atoms per litre and a concentration of sulphuric acid less than 50 weight %, then
- filtration providing the separation of solid nitrobenzoic acid and the sulphochromic solution to regenerate.

4. Process according to one of claims 1 to 3, characterised in that said membrane is a cation exchange membrane.

5. Process according to one of claims 1 to 4, characterised in that the electrode of the anodic compartment of the electrolyser is an anode of lead or of lead oxide.

6. Process according to one of claims 1 to 5, characterised in that the electrolysis is conducted in said electrolyser at a temperature between 20 and 100°C, preferably between 50 and 80°C.

7. Process according to one of claims 1 to 6, characterised in that the liquid introduced into the cathodic compartment of the electrolyser is a suspension of nitrobenzoic acid obtained as a result of the first stage, in a aqueous solution of sulphuric acid able to contain some aminobenzoic acid and possibly other additives.

8. Process according to one of claims 1 to 7, characterised in that the catholyte, electrolyte bathing the cathod of the electrolyser, contains from 5 to 40 weight % of sulphuric acid.

9. Process according to one of claims 3 to 8, characterised in that the liquid introduced into the anodic compartment of the electrolyser is a sulphochromic solution which results from the separation operation according to claim 3.

10. Process according to one of claims 1 to 9, characterised in that the anolyte, electrolyte bathing the anode, is concentrated after electrolysis, in order to be used in a new oxidation stage of nitrotoluene.

11. Process according to one of claims 1 to 10, characterised in that the aminobenzoic acid is extracted from the catholyte, in the form of sulphate of aminobenzoic acid by filtration.

12. Process according to claim 11, characterised in that the filtrate, resulting from the extraction of the aminobenzoic acid from the catholyte, is recharged in sulphuric acid and in nitrobenzoic acid in order to serve afresh as catholyte supplying the cathodic compartment of the electrolyser.
